# EUROPÄISCHE PATENTSCHRIFT

(11) **EP 0 499 776 B1**
(45) Veröffentlichungstag und Bekanntmachung des Hinweises auf die Patenterteilung: **27.09.1995**
(21) Anmeldenummer: 92100305.9
(22) Anmeldetag: 10.01.1992
(51) Int. Cl.: B67C 3/26

(54) **Füllkopf zum Abfüllen einer Flüssigkeit in Behälter**
Filling head for filling containers with liquid
Tête de remplissage destinée à remplir un récipient de liquide

(30) Priorität: 23.01.1991 DE 4101891
(43) Veröffentlichungstag der Anmeldung: 26.08.1992
(73) Patentinhaber: ALFILL GETRÄNKETECHNIK GmbH, 22113 Hamburg (DE)
(72) Erfinder: Mette, Manfred, Dr. Ing., W-2000 Hamburg 73 (DE); Wilke, Wolfgang, Dipl.-Ing., W-2071 Hoisdorf (DE)
(74) Vertreter: Glawe, Delfs, Moll & Partner

(56) Entgegenhaltungen:
- EP-A- 0 405 259
- EP-B- 0 179 976
- DE-A- 3 920 977
- DE-C- 1 482 647
- FR-A- 0 405 101
- US-A- 4 126 163

## Beschreibung

Die Erfindung betrifft einen Füllkopf zum Füllen von Behältern, wie Flaschen oder Dosen, mit einer unter einem erhöhten Druck stehenden, insbesondere kohlensäurehaltigen Flüssigkeit mit einem eine Auslaßöffnung für die Flüssigkeit aufweisenden Füllkopfgehäuse, einem Zentrier- und Abdichtorgan zum weitgehend gasdichten Andocken eines zu füllenden Behälters an die Auslaßöffnung, welches als im wesentlichen rohrförmiger mit seinem Einlaufende in die Auslaßöffnung des Füllkopfgehäuses hineinragender, sich wenigstens beim Füllvorgang dicht an deren Innenwand anlegender und an seinem Auslaufende eine Dichtung zum Anlegen an eine Behälteröffnung aufweisender Einsatzkörper mit einem Durchflußkanal ausgebildet ist und einem Gasanschluß zum Anlegen eines Vorspanndrucks an das Behälterinnere und zum Ableiten des Rückgases aus dem Behälter beim Füllvorgang.

Unter einem erhöhten Druck stehende kohlensäurehaltige Getränke werden gewöhnlich mit einem Gegendruckfüller in Portionsbehälter, wie Flaschen, Dosen oder dergl., abgefüllt, um den Druck auch nach dem Abfüllen in dem Behälter zu erhalten. Ein solcher Gegendruckfüller weist einen rotierenden Vorratskessel auf, in dem ein Vorrat der abzufüllenden Flüssigkeit unter Druck bereitgehalten wird. Am Umfang des Vorratskessels oder an seiner Unterseite sind in Umfangsrichtung nebeneinander eine Anzahl von Füllköpfen angeordnet, die über entsprechende Rohranschlüsse, Durchlässe und ggf. Ventile mit dem Vorratskessel verbunden sind. Ein derartiger Gegendruckfüller ist beispielsweise in der älteren Patentanmeldung DE 39 27 489 im Prinzip gezeigt.

Die Füllköpfe eines solchen Gegendruckfüllers weisen die zum Abfüllen vorgegebener Mengen der Flüssigkeit in die einzelnen Behälter erforderlichen Einrichtungen auf, wie z.B. Dosiereinrichtungen , Spann- und Rückgasleitungen , Ventile und deren Betätigungsorgane sowie Zentrier- und Abdichtmittel zum Andocken der zu füllenden Behälter an die Auslaßöffnungen. Solche Füllköpfe sind beispielsweise in den älteren Patentanmeldungen DE 39 28 009 und DE-OS 39 20 977 beschrieben.

Das Andocken eines zu füllenden Behälters an den Füllkopf kann mittels einer Zentriertulpe erfolgen, welche die entsprechenden Abdichtmittel für das Anlegen der Behälteröffnung aufweist.

Bei einem in der DE-OS 39 20 977 beschriebenen Füllkopf wird die Zentriertulpe des Füllkopfes zum Andocken des Behälters auf die Behälteröffnung abgesenkt, während der Behälter im wesentlichen seine Höhenlage beibehält. Diese Zentriertulpe ist außen am Füllkopfgehäuse geführt und mit einem entsprechenden Betätigungsmittel zum Behälter hin und zurück bewegbar. Aufbau und Anordnung einer solchen Zentriertulpe erfordern gleitende Dichtungen und enge Sitze am Füllkopfgehäuse, was bei der hohen Arbeitsfrequenz an modernen Füllmaschinen hohe Beanspruchung und hohen Verschleiß bedeutet. Außerdem ist der Bauaufwand relativ groß, weil für die Bewegungen der Zentriertulpe am Füllkopfgehäuse eigens entsprechende Führungen vorgesehen werden müssen. Ein Durchspülen der Zentriertulpe mit einer Reinigungsflüssigkeit im montierten Zustand ist nur schlecht möglich. Das erschwert die Reinigung des Füllkopfs und macht dafür zusätzliche Montagearbeiten erforderlich, was bei der hohen Anzahl von Füllköpfen an jedem Füller relativ hohen Aufwand bedeutet.

Die Zentriertulpe kann auch stationär am Füllkopf angeordnet sein, wie das z.B. bei der in der DE-OS 37 17 256 beschriebenen Vorrichtung der Fall ist. In diesem Fall wird der zu füllende Behälter von unten gegen die stationäre Zentriertulpe bewegt und mit einer vorgegebenen Kraft angedrückt.

Ein Füllkopf mit einer solchen stationären Zentriertulpe ist auch in der FR-A 405 101 dargestellt und beschrieben. Der Flüssigkeitsauslaß dieses Füllkopfes ist als nach unten offene zylindrische Hülse ausgebildet, in welche ein Dichtring aus Gummi eingesetzt ist. Durch einen zentralen Kanal sind Flüssigkeits- und Gasverbindungen zum Innern des zu füllenden Behälters geführt, dessen Öffnung zum Füllen gegen den Dichtring gedrückt wird. Der Dichtring ist mittels eines eingeschraubten Gewinderings im Flüssigkeitsauslaß fixiert. Der Aufbau und die Handhabung dieses Füllkopfes sind relativ aufwendig, weil das Einsetzen und Fixieren des Dichtringes zusätzliche Montagearbeiten erfordert, was insbesondere bei Füllern mit einer großen Anzahl von Füllköpfen auch im Hinblick auf die erforderliche Zeit stark ins Gewicht fällt. Auch das Durchspülen des Füllkopfes mit Reinigungsflüssigkeit ist im montierten Zustand nur schlecht möglich. Die Reinigung macht daher zusätzliche Montagearbeiten erforderlich, weil hierfür aus hygienischen Gründen der Ausbau der Gewinde- und der Dichtringe erfolgen muß.

Der Erfindung liegt die Aufgabe zugrunde, einen Füllkopf der eingangs angegebenen Art weiter zu verbessern. Insbesondere sollen der Aufbau und die Handhabung des Füllkopfes vereinfacht und das Reinigen des Zentrier- und Abdichtorgans erleichtert werden.

Gelöst wird diese Aufgabe bei einem Füllkopf der eingangs beschriebenen Art erfindungsgemäß durch die im Kennzeichen des Anspruchs 1 angegebenen Maßnahmen.

Merkmale von Weiterbildungen der Erfindung und vorteilhaften Ausgestaltungen sind in den Unteransprüchen 2 bis 11 enthalten.

So besteht der Einsatzkörper gemäß den Ansprüchen 2 und 3 wenigstens in einem Längenabschnitt aus einem elastisch verformbaren Material, welches sich spätestens beim Anlegen eines Vorspanndrucks dicht an die Innenwand der Auslaßöffnung anlegt, oder er besteht ganz aus einem elastisch verformbaren Material und weist an seinem Auslaufende eine die Auslauföffnung umgebende Dichtfläche zum Anlegen eines zu füllenden Behälters auf. Gemäß der Erfindung ist das Zentrier- und Abdichtorgan also als Einsatzkörper kolbenartig in die Auslaßöffnung des Füllkopfgehäuses eingesetzt und darin auf und ab verschiebbar. Das hat den Vorteil, daß im Bereich des Flüssigkeitsauslasses des Füllkopfes keine toten Räume entstehen, die schwer einer Reinigung zugänglich sind und die zu Wirbelbildungen in der ausströmenden Flüssigkeit führen können. Die elastische Ausbildung des Einsatzkörpers macht es möglich, auf gesonderte Gleitführungen für den Einsatzkörper in der Auslaßöffnung zu verzichten. Die beim Anlegen eines Vorspanndrucks auf den Einsatzkörper wirkende Kraft dichtet den Flüssigkeitsauslaß durch Anlegen des Einsatzkörpers an die Innenwand der Auslaßöffnung zuverlässig nach außen hin ab.

Die Merkmale der Ansprüche 4 und 5 schaffen besonders günstige Voraussetzungen für das Erzeugen einer rotierenden Wandströmung der auslaufenden Flüssigkeit mittels einer vorgeschalteten Drallkammer. Die Gestaltung des Einsatzkörpers ermöglicht so eine störungsfreie Aufrechterhaltung einer mittels einer Drallkammer erzeugten Wandströmung bis in den zu füllenden Behälter hinein. Die verschiebbare Anordnung des Einsatzkörpers macht ein Anheben des zu füllenden Behälters zum Zwecke des Andockens überflüssig. Besondere Führungseinrichtungen sind zum axialen Verschieben des Einsatzkörpers in der Auslaßöffnung des Füllkopfes nicht erforderlich.

Die Anordnung und Betätigung des Einsatzkörpers gemäß Anspruch 6 erlauben eine einfache und problemlose Reinigung des Flüssigkeitsauslasses mittels einer durchströmenden Reinigungsflüssigkeit Es gibt im Bereich des Flüssigkeitsauslasses keine toten Räume, welche die Reinigung behindern. Eine Demontage des Einsatzkörpers ist zum Reinigen des Füllkopfes nicht erforderlich.

Gemäß der Erfindung besteht der Einsatzkörper vorzugsweise aus einem elastisch verformbaren Material Um dem Einsatzkörper dennoch die für den Betrieb notwendige Stabilität zu geben, sind die Merkmale der Ansprüche 7 und 8 vorgesehen Mit den Merkmalen des Anspruchs 9 wird erreicht, daß zwischen dem bewegten Einsatzkörper und der Innenwand der Auslaßöffnung des Füllkopfgehäuses keine Reibung auftritt, was die Standzeit der Zentrier- und Abdichtorgane erhöht. Die Maßnahmen des Anspruchs 10 verbessern die kolbenartige Beweglichkeit des Einsatzkörpers in der Auslaßöffnung. Die Maßnahmen des Anspruchs 11 beziehen sich auf das Halten und Andocken von zu füllenden PET-Flaschen an die Auslaßöffnung.

Durch die Erfindung wird in sehr vorteilhafter Weise ein Füllkopf einfachen Aufbaus vorgeschlagen. Die Ausbildung des Zentrier- und Abdichtorgans als Einsatzkörper, der in die Auslaßöffnung des Füllkopfgehäuses eingesetzt wird, erspart zusätzliche Führungen am Füllkopfgehäuse für die Arbeitsbewegungen des Organs. Damit entfallen auch schiebende Dichtungen an unzugänglichen Stellen. Tote, nur schwer zu reinigende Räume im Bereich des Flüssigkeitsauslasses, die zum gründlichen Reinigen zusätzliche Montagearbeiten erfordern, werden vermieden. Die Gestaltung des als Zentrier- und Abdichtorgan vorgesehenen Einsatzkörpers erleichtert seine Montage und erlaubt eine problemlose Reinigung mit einer Spülflüssigkeit, ohne daß die Demontage des Einsatzkörpers erforderlich ist. Die Gestaltung des Einsatzkörpers gemäß der Erfindung erlaubt das Ausnutzen eines zwischen dem Inneren und dem Äußeren des Füllkopfes herrschenden Differenzdruckes zum zuverlässigen Anlegen des Zentrier- und Abdichtorgans an der Behälteröffnung und zum dichten Anlegen des Einlaufendes des Einsatzkörpers an der Innenwand der Auslaßöffnung des Füllkopfgehäuses. Die Ausnutzung dieses Differenzdruckes macht den Füllkopf besonders geeignet für das Füllen von Flüssigkeiten in Behälter geringer Stabilität, wie z.B. PET-Flaschen. Insgesamt ergibt sich durch die Erfindung eine sehr unkonventionelle, aber geschickte und vorteilhafte Lösung der Abdichtprobleme beim Andocken zu füllender Behälter an einen Füllkopf eines Gegendruckfüllers.

Die Erfindung wird nun anhand der Zeichnung näher erläutert. Sie zeigt einen Querschnitt durch ein Ausführungsbeispiel eines Füllkopfes nach der Erfindung.

In der Zeichnung ist das untere Auslaufende eines Füllkopfes dargestellt, soweit es für das Verständnis der Erfindung erforderlich ist. Der Füllkopf selbst kann an sich beliebig aufgebaut sein. Beispiele von Füllköpfen, die für die Realisierung der Erfindung geeignet sind, sind in den älteren Anmeldungen DE 40 10 413 und DE 40 12 849 beschrieben. Eine Reihe solcher Füllköpfe ist am Umfang eines rotierenden Vorratsbehälters angebracht, so daß aufeinanderfolgende Behälter während eines Umlaufs des Vorratsbehälters nacheinander angedockt, mit Spanngas vorgespannt, gefüllt, druckentlastet und wieder freigegeben werden können.

Der in der Zeichnung dargestellte Füllkopf weist ein Füllkopfgehäuse 1 auf, das auf eine nicht dargestellte Art und Weise neben anderen solchen Füllkopfgehäusen an einem ebenfalls nicht gezeigten rotierenden Vorratsbehälter angebracht und über die erforderlichen Zuleitungen für die abzufüllende Flüssigkeit und das Druckgas mit diesem verbunden ist. Der Flüssigkeitsraum des nicht gezeigten Vorratsbehälters steht mit einem zylindrischen Behälterteil 2 in Verbindung, das von oben in eine Dosierkammer 3 des Füllkopfes hineinragt. Ein Doppelsitzventil 4 steuert den Dosier- und Füllvorgang. In seiner unteren Schließstellung (rechts dargestellt) öffnet es einen Flüssigkeitsdurchlaß 6 vom Vorratsbehälter 2 zur Dosierkammer 3. In seiner oberen Schließstellung (links dargestellt) verschließt es diesen Flüssigkeitsdurchlaß 6 und öffnet einen Flüssigkeitsauslaß 7 der Dosierkammer 3. An den Flüssigkeitsauslaß 7 schließt sich eine Drallkammer 8 an, die in einen Auslauftrichter 9 mündet. Der Aufbau der Drallkammer kann beliebig sein. Eine mögliche Ausführungsform ist in der älteren Patentanmeldung DE 40 12 849 beschrieben.

Der Auslauftrichter 9 geht in eine Auslaßöffnung 11 des Füllkopfgehäuses mit einem zylindrischen Innenwandabschnitt 12 über. Eine Spann- und Rückgasleitung 13 verläuft durch den Fußteil 14 des Füllkopfgehäuses 1 und endet konzentrisch in der Mitte der Auslaßöffnung 11.

In die Auslaßöffnung 11 ist als Zentrier- und Abdichtorgan 16 ein Einsatzkörper 17 aus einem elastisch verformbaren Material eingesetzt. Dieser Einsatzkörper weist einen trichterförmig verlaufenden Durchflußkanal 18 auf, dessen Einlaufende einen der Auslaßöffnung 11 angepaßten Durchmesser hat und dessen unteres Auslaufende dem Öffnungsdurchmesser des zu füllenden Behälters angepaßt ist. Zur Stabilisierung der Form des elastischen Einsatzkörpers 17 ist dieser in einen Stützring 19 eingefaßt, der seinerseits an einem Arm 21 einer Betätigungseinrichtung 22 zum axialen Verschieben des Einsatzkörpers 17 in der Auslaßöffnung 11 angebracht ist. Der Arm 21 sitzt am unteren Ende eines Hubkolbens 23, der mittels einer kurvengeführten Steuerrolle 24 gegen die Kraft einer Rückstellfeder 26 nach oben verschiebbar ist. Dabei gelangt der Einsatzkörper 17 aus seiner unteren, im Schnitt links gezeigten Füllposition 27 in eine im Schnitt rechts dargestellte obere Waschposition 28.

Die Zeichnung läßt erkennen, daß der äußere Durchmesser des Einsatzkörpers 17 an seinem oberen Einlaufende am größten ist und daß er in einem darunterliegenden Längenabschnitt deutlich kleiner ist als der Innendurchmesser der Auslaßöffnung 11. Dadurch entsteht beim Anheben des Einsatzkörpers 17 in seine obere Waschposition 28 zwischen dem Außenumfang des Einsatzkörpers 17 und der Innenwand 12 der Auslaßöffnung 11 ein Ringspalt 29, der das Durchspülen und Reinigen des Füllkopfes mit einer Reinigungsflüssigkeit erleichtert.

An der Unterseite des Füllkopfgehäuses 1 bzw. seines Fußteiles 14 ist ein Heiter 31 angebracht, der einen Halskragen 32 eines zu füllenden Behälters 33, beispielsweise einer handelsüblichen PET-Flasche, untergreift und den Behälter 33 auf diese Weise in füllgerechter Position bereithält. Der Halter 31 kann höhenverstellbar und um seine Längsachse schwenkbar sein. Bei der hier beschriebenen Vorrichtung ist dies allerdings nicht erforderlich, weil der Einsatzkörper 17 als Zentrier- und Abdichtorgan auf die Behälteröffnung absenkbar ist.

Funktionsweise: Zum Füllen eines Behälters 33 wird dieser, beispielsweise eine PET-Flasche, an den Halter 31 übergeben, der ihn in füllgerechter Position axial fluchtend unter der Auslaßöffnung 11 und dem Einsatzkörper 17 bereithält. Dann wird der Einsatzkörper 17 vermittels der Betätigungseinrichtung 22 bis zur Anlage auf der Behälteröffnung abgesenkt, so daß er die in der Zeichnung links dargestellte Füllposition 27 einnimmt. In dieser Füllposition liegt das obere Ende des Einsatzkörpers 17 mit seiner Einlauföffnung im zylindrischen Innenwandabschnitt 12 der Auslaßöffnung 11 des Fußteils 14 des Füllkopfgehäuses 1. Dabei kann zwischen dem äußeren Umfang des Einsatzkörpers 17 am Einlaufende und der Innenwand der Auslaßöffnung 11 noch ein schmaler Spalt bestehen bleiben, so daß die axiale Bewegung des Einsatzkörpers 17 an der Innenwand der Auslaßöffnung 11 keine reibende Bewegung verursacht. Das erhöht die Standzeit des Zentrier- und Abdichtorgans 16 und des Einsatzkörpers 17 beträchtlich. Durch die Spann- und Rückgasleitung 13 wird das Innere des zu füllenden Behälters 33 sodann mit einem Spanngas, bei CO₂-haltigen Getränken in der Regel mit Kohlendioxyd, beaufschlagt, so daß im ganzen Füllsystem ein Druckausgleich stattfindet. Durch den Vorspanndruck wird der elastische Einsatzkörper 17 einerseits fest auf den Behälterrand 34 an der Einfüllöffnung gepreßt, wodurch eine Dichtfläche 36, die das Auslaufende des Einsatzkörpers umgibt, den Übergang vom Einsatzkörper zum zu füllenden Behälter mit dem erforderlichen Druck dicht abschließt. Andererseits wirkt der Vorspanndruck auf das elastische Einlaufende des Einsatzkörpers 17 und drückt dieses fest gegen die zylindrische Innenwand 12 der Auslaßöffnung 11.

Unterdessen ist durch Absenken des Doppelsitzventils 4 in seine rechts dargestellte untere Schließposition der Flüssigkeitsdurchlaß 6 von dem Vorratsbehälter 2 zur Dosierkammer 3 geöffnet worden, so daß die Dosierkammer 3 mit der abzufüllenden Flüssigkeit gefüllt wird. Anschließend wird das Doppelsitzventil 4 in seine links dargestellte obere Schließposition gebracht, was den Flüssigkeitsdurchlaß 6 schließt und den Flüssigkeitsauslaß 7 der Dosierkammer öffnet. Die in der Dosierkammer abgemessene Flüssigkeitsmenge fließt durch die Drallkammer 8 und bildet dann bei ihrem Auslauf im Auslauftrichter 9 und dem trichterförmigen Durchflußkanal 18 des Einsatzkörpers 17 eine rotierende Wandströmung, die sich bis in den Flaschenhals fortsetzt. Das beim Einfüllen der Flüssigkeit in den Behälter 33 verdrängte Gas strömt durch die Gasleitung 13 ab. Sobald der Behälter 33 gefüllt ist, wird das Doppelsitzventil 4 wieder in seine untere Schließposition gebracht, der Behälterinnenraum wird durch Verbinden mit Atmosphäre entlastet, und der Einsatzkörper 17 wird mittels der kurvengeführten Steuerrolle 24 in seine rechts dargestellte obere Position 28 bewegt. Jetzt kann der gefüllte Behälter 33 abgegeben und für einen neuen Füllvorgang ein leerer zu füllender Behälter aufgenommen werden.

Die dargestellte Form des Einsatzkörpers 17 als Trichter mit einem breiten Einlaufende und einem schmalen Auslaufende bewirkt, daß der beim Vorspannen herrschende Differenzdruck zwischen dem Innenraum und dem Außenraum den Einsatzkörper 17 sowohl gegen den Behälterrand 34 als auch gegen die Innenwand der Auslaßöffnung 11 drückt. Dadurch wird mit einfachen Mitteln eine zuverlässige Abdichtung erzielt, die keine schiebenden Dichtungen im Bereich der Flüssigkeit verlangt. Außerdem gibt es keine toten Räume, die eine Reinigung der Vorrichtung mittels einer Spülflüssigkeit behindern könnten. Zur Reinigung der Vorrichtung wird der Einsatzkörper in seine rechts dargestellte angehobene Position 28 bewegt, so daß zwischen dem Außenumfang des Einsatzkörpers und der Innenwand 12 der Auslaßöffnung 11 der Ringspalt 29 geöffnet wird. Wird jetzt Spülflüssigkeit durch den Füllkopf geleitet, so umspült diese den Einsatzkörper sowohl innen als auch außen. So ist auf einfache Weise eine gründliche Reinigung möglich. Eine Demontage des Zentrier- und Abdichtorgans 16 zum Zwecke der Reinigung ist nicht erforderlich.

## Patentansprüche

1. Füllkopf eines Gegendruckfüllers zum Füllen von Behältern, wie Flaschen oder Dosen, mit einer unter einem erhöhten Druck stehenden, insbesondere kohlensäurehaltigen Flüssigkeit mit einem eine Auslaßöffnung (11) für die Flüssigkeit aufweisenden Füllkopfgehäuse (1), einem Zentrier- und Abdichtorgan (16) zum weitgehend gasdichten Andocken eines zu füllenden Behälters (33) an die Auslaßöffnung, welches als im wesentlichen rohrförmiger mit seinem Einlaufende in die Auslaßöffnung (11) des Füllkopfgehäuses (1, 14) hineinragender, sich wenigstens beim Füllvorgang dicht an deren Innenwand (12) anlegender und an seinem Auslaufende eine Dichtung (36) zum Anlegen an eine Behälteröffnung (34) aufweisender Einsatzkörper (17) mit einem Durchflußkanal (18) ausgebildet ist und einem Gasanschluß zum Anlegen eines Vorspanndrucks an das Behälterinnere und zum Ableiten des Rückgases aus dem Behälter beim Füllvorgang, dadurch gekennzeichnet, daß der Einsatzkörper (17) axial verschiebbar in der Auslaßöffnung (11) des Füllkopfgehäuses (1, 14) angeordnet ist, daß der Außendurchmesser des Einsatzkörpers (17) im Bereich seines Einlaufendes wenigstens angenähert gleich dem und in einem dem Einlaufende benachbarten Längenabschnitt kleiner als der Innendurchmesser der Auslaßöffnung (11) des Füllkopfgehäuses (1, 14) ist, daß der Einsatzkörper wenigstens in einer axialen Stellung (27) dicht an die Innenwand (12) der Auslaßöffnung (11) anlegbar ist und daß wenigstens in einer weiteren axialen Stellung (28) des Einsatzkörpers (17) zwischen dem Außenumfang des Einsatzkörpers (17) und der Innenwand (12) der Auslaßöffnung (11) ein Ringspalt (29) besteht.

2. Füllkopf nach Anspruch 1, dadurch gekennzeichnet, daß der Einsatzkörper (17) wenigstens in einem in die Auslaßöffnung (11) des Füllkopfgehäuses (1, 14) eingesetzten Längenabschnitt aus einem elastisch verformbaren Material besteht, welches sich spätestens beim Anlegen eines Vorspanndrucks dicht an die Innenwand (12) der Auslaßöffnung (11) anlegt.

3. Füllkopf nach Anspruch 1 oder 2, dadurch gekennzeichnet, daß der Einsatzkörper (17) ganz aus einem elastisch verformbaren Material besteht und daß er an seinem Auslaufende eine die Auslauföffnung umgebende Dichtfläche (36) zum Anlegen eines zu füllenden Behälters (33) aufweist.

4. Füllkopf nach einem der Ansprüche 1 bis 3, dadurch gekennzeichnet, daß der Einsatzkörper (17) einen sich trichterartig von der Einlaufseite zur Auslaufseite hin verengenden Durchflußkanal (18) aufweist.

5. Füllkopf nach Anspruch 4, dadurch gekennzeichnet, daß das Füllkopfgehäuse (1, 14) eine Drallkammer (8) mit einem Auslauftrichter (9) zum Erzeugen einer Wandströmung der auslaufenden Flüssigkeit aufweist und daß der Durchflußkanal (18) im Einsatzkörper (17) als den Auslauftrichter (9) fortsetzender, die Wandströmung bis zum zu füllenden Behälter (33) hin aufrechterhaltender Trichter ausgebildet ist.

6. Füllkopf nach einem der Ansprüche 1 bis 5, dadurch gekennzeichnet, daß ein Betätigungsmittel (22) zum axialen Verschieben des Einsatzkörpers (17) aus einer unteren Füllposition (27), in welcher sein Einlaufende in der Auslaßöffnung (11) des Füllkopfgehäuses (1, 14) liegt, in eine obere Waschposition (28), in welcher sein Längenabschnitt kleineren Durchmessers in der Auslaßöffnung (11) liegt, und zwischen der Innenwand (12) der Auslaßöffnung und dem Einsatzkörper einen Ringspalt (29) freigibt, vorgesehen ist.

7. Füllkopf nach einem der Ansprüche 1 bis 6, dadurch gekennzeichnet, daß der Einsatzkörper (17) mit einem im wesentlichen formstabilen Stützkörper (19) verbunden ist.

8. Füllkopf nach Anspruch 7, dadurch gekennzeichnet, daß als Stützkörper (19) ein Stützring vorgesehen ist, welcher den Einsatzkörper (17) in einem axialen Längenabschnitt außerhalb des Bereichs seines Einlaufendes umfaßt.

9. Füllkopf nach einem der Ansprüche 1 bis 8, dadurch gekennzeichnet, daß der größte Außendurchmesser des Einsatzkörpers (17) im Bereich seines Einlaufendes im entspannten Zustand kleiner ist als der Innendurchmesser der Auslaßöffnung (11) des Füllkopfgehäuses (1, 14).

10. Füllkopf nach einem der Ansprüche 1 bis 9, dadurch gekennzeichnet, daß die Auslaßöffnung (11) des Füllkopfgehäuses (1, 14) einen konzentrischen zylindrischen Wandabschnitt (12) aufweist.

11. Füllkopf nach einem der Ansprüche 1 bis 10, dadurch gekennzeichnet, daß der Unterseite des Füllkopfgehäuses (1, 14) ein Halter (31) zum Aufnehmen und Bereithalten einer Getränkeflasche (33) mit Halskragen (32) vor der Auslaßöffnung (11) zugeordnet ist und daß der Einsatzkörper (17) in der Auslaßöffnung (11) bis zur Anlage seiner Dichtfläche (36) auf der Flaschenöffnung (34) und der Anlage seines Einlaufendes an der Innenwand (12) der Auslaßöffnung (11) absenkbar ist.

## Claims

1. Filling head of a counter-pressure filler for filling containers, such as bottles or cans, with a liquid that is at an elevated pressure, in particular a liquid which contains carbon dioxide, the filling head having a filling head housing (1) which has an outlet opening (11) for the liquid, having a centring and sealing member (16) for substantially gastight docking of a container (33), which is to be filled, onto the outlet opening, which member (16) is designed as an essentially tubular insert body (17), with a through-flow channel (18), whose inlet end protrudes into the outlet opening (11) of the filling head housing (1, 14), bears sealingly on the inner wall (12) of said opening at least during the filling operation and has at its outlet end a seal (36) for bearing on a container opening (34), and having a gas connection for applying a prestressing pressure on the inside of the container and for diverting the return gas from the container during the filling operation, characterized in that the insert body (17) is arranged axially displaceably in the outlet opening (11) of the filling head housing (1, 14), in that the external diameter of the insert body (17) in the area of its inlet end is at least approximately equal to, and in a longitudinal section adjacent to the inlet end is smaller than, the internal diameter of the outlet opening (11) of the filling head housing (1, 14), in that the insert body can bear sealingly on the inner wall (12) of the outlet opening (11) at least in an axial position (27), and in that an annular gap (29) is present, at least in a further axial position (28) of the insert body (17), between the outer circumference of the insert body (17) and the inner wall (12) of the outlet opening (11).

2. Filling head according to Claim 1, characterized in that the insert body (17) consists of an elastically deformable material at least in a longitudinal section inserted into the outlet opening (11) of the filling head housing (1, 14), which material bears sealingly on the inner wall (12) of the outlet opening (11) at the latest upon application of a prestressing pressure.

3. Filling head according to Claim 1 or 2, characterized in that the insert body (17) consists entirely of an elastically deformable material, and in that it has, at its outlet end, a sealing surface (36) which surrounds the outlet opening and on which there bears a container (33) which is to be filled.

4. Filling head according to one of Claims 1 to 3, characterized in that the insert body (17) has a through-flow channel (18) which tapers in the manner of a funnel from the inlet side to the outlet side.

5. Filling head according to Claim 4, characterized in that the filling head housing (1, 14) has a swirl chamber (8) with an outlet funnel (9) for generating a wall flow of the outgoing liquid, and in that the through-flow channel (18) in the insert body (17) is designed as a funnel which is a continuation of the outlet funnel (9) and which maintains the wall flow as far as the container (33) which is to be filled.

6. Filling head according to one of Claims 1 to 5, characterized in that an activation means (22) is provided for axial displacement of the insert body (17) from a lower filling position (27), in which its inlet end lies in the outlet opening (11) of the filling head housing (1, 14), into an upper wash position (28), in which its longitudinal section of smaller diameter lies in the outlet opening (11) and frees an annular gap (29) between the inner wall (12) of the outlet opening and the insert body.

7. Filling head according to one of Claims 1 to 6, characterized in that the insert body (17) is connected to an essentially dimensionally stable support body (19).

8. Filling head according to Claim 7, characterized in that a support ring is provided as support body (19) and surrounds the insert body (17) in an axial longitudinal section outside the area of its inlet end.

9. Filling head according to one of Claims 1 to 8, characterized in that the greatest external diameter of the insert body (17) in the area of its inlet end in the relaxed state is smaller than the internal diameter of the outlet opening (11) of the filling head housing (1, 14).

10. Filling head according to one of Claims 1 to 9, characterized in that the outlet opening (11) of the filling head housing (1, 14) has a concentric cylindrical wall section (12).

11. Filling head according to one of Claims 1 to 10, characterized in that the underside of the filling head housing (1, 14) is allocated a holder (31) for receiving and holding ready a beverage bottle (33) with neck collar (32) in front of the outlet opening (11), and in that the insert body (17) can be lowered in the outlet opening (11) until its sealing surface (36) bears on the bottle opening (34) and until its inlet end bears on the inner wall (12) of the outlet opening (11).

## Revendications

1. Tête de remplissage d'un dispositif de remplissage à contre-pression pour le remplissage de récipients tels que des bouteilles ou des boîtes, avec un liquide sous pression élevée, en particulier contenant du dioxyde de carbone, avec un logement (1) pour la tête de remplissage présentant une ouverture de sortie (11) pour le liquide, un organe de centrage et d'étanchéité (16) pour fixer de manière essentiellement étanche aux gaz un récipient à remplir (33) contre l'ouverture de sortie, qui est conçue, avec un canal d'écoulement (18), en tant que corps d'insertion (17) essentiellement tubulaire se projetant avec son extrémité d'entrée à l'intérieur de l'ouverture de sortis (11) du logement (1, 14) de la tête de remplissage, s'appliquant au moins lors du processus de remplissage de manière étanche contre sa paroi interne (12) et présentant à son extrémité de sortie un joint d'étanchéité (36) à appliquer contre une ouverture de récipient (34), et avec un raccord d'alimentation en gaz pour appliquer une pression de précontrainte à l'intérieur du récipient et pour évacuer le gaz de retour hors du récipient lors du processus de remplissage, caractérisée en ce que le corps d'insertion (17) est disposé de manière à pouvoir être déplacé axialement dans l'ouverture de sortie (11) du logement (1, 14) de la tête de remplissage, en ce que le diamètre extérieur du corps d'insertion (17) dans la région de son extrémité d'entrée est au moins approximativement égal au diamètre intérieur de l'ouverture de sortie (11) du logement (1, 14) de la tête de remplissage et lui est inférieur dans l'une des portions longitudinales voisines de l'extrémité d'entrée, en ce que le corps d'insertion peut être appliqué au moins dans une position axiale (27) de manière étanche contre la paroi interne (12) de l'ouverture du sortie (11), et en ce qu'au moins dans une autre position axiale (28) du corps d'insertion (17), entre le pourtour extérieur du corps d'insertion (17) et la paroi interne (12) de l'ouverture de sortie (11), se trouve un passage annulaire (29).

2. Tête de remplissage selon la revendication 1, caractérisée en ce que le corps d'insertion (17) se compose, au moins dans une portion longitudinale insérée dans l'ouverture de sortie (11) du logement (1, 14) de la tête de remplissage, d'un matériau élastiquement déformable, qui s'applique, au plus tard lors de l'application d'une pression de précontrainte, de manière étanche contre la paroi interne (12) de l'ouverture de sortie (11).

3. Tête de remplissage selon la revendication 1 ou 2, caractérisée en ce que le corps d'insertion (17) se compose entièrement d'un matériau élastiquement déformable et en ce qu'il présente à son extrémité de sortie une face d'étanchéité (36) entourant l'ouverture de sortie, pour l'application d'un récipient (33) à remplir.

4. Tête de remplissage selon l'une quelconque des revendications 1 à 3, caractérisée en ce que le corps d'insertion (17) présenté un canal d'écoulement (18) de rétrécissant à la manière d'un entonnoir du vôte d'entrée au côte de sortie

5. Tête de remplissage selon la revendication 4, caracterisée en ce que le logement (1, 14) de la tête de remplissage présente une chambre à tourbillon (8) avec un entonnoir de sortie (9) pour engendrer un écoulement en paroi du liquide sortant, et en ce que le canal d'écoulement (18) est conçu dans le corps d'insertion (17) en tant qu'entonnoir de prolongation de l'entonnoir de sortie (9), maintenant l'écoulement en paroi jusqu'au récipient à remplir (33).

6. Tête de remplissage selon l'une quelconque des revendications 1 à 5, caractérisée en ce qu'un moyen d'actionnement (22) est prévu pour le déplacement axial du corps d'insertion (17) à partir d'une position de remplissage inférieure (27), dans laquelle son extrémité d'entrée se trouve dans l'ouverture de sortie (11) du logement (1, 14) de la tête de remplissage, jusque dans une position de lavage supérieure (28), dans laquelle sa portion longitudinale de plus petit diamètre se trouve dans l'ouverture de sortie (11), et libère un passage annulaire (29) entre la paroi interne (12) de l'ouverture de sortie et le corps d'insertion.

7. Tête de remplissage selon l'une quelconque des revendications 1 à 6, caractérisée en ce que le corps d'insertion (17) est raccordé à un corps d'appui (19) de forme essentiellement stable.

8. Tête de remplissage selon la revendication 7, caractérisée en ce qu'il est prévu en tant que corps d'appui (19) un anneau de support qui entoure le corps d'insertion (17) dans une portion longitudinale axiale en dehors de la région de son extrémité d'entrée.

9. Tête de remplissage selon l'une quelconque des revendications 1 à 8, caractérisée en ce que le diamètre extérieur plus grand du corps d'insertion (17) est inférieur, dans la région de son extrémité d'entrée à l'état détendu, au diamètre intérieur de l'ouverture de sortie (11) du logement (1, 14) de la tête de remplissage.

10. Tête de remplissage selon l'une quelconque des revendications 1 à 9, caractérisée en ce que l'ouverture de sortie (11) du logement (1, 14) de la tête de remplissage présente une portion de paroi (12) cylindrique concentrique.

11. Tête de remplissage selon l'une quelconque des revendications 1 à 10, caractérisée en ce qu'à la partie inférieure du logement (1, 14) de la tête de remplissage est affectée une pièce d'appui (31) pour recevoir et maintenir une bouteille de boisson (33) avec une collerette de goulot (32) devant l'ouverture de sortie (11) et en ce que le corps d'insertion (17) peut être descendu dans l'ouverture de sortie (11) jusqu'à ce que sa face d'étanchéité (36) vienne s'appliquer sur l'ouverture de la bouteille (34) et que son extrémité d'entrée vienne s'appliquer contre la paroi interne (12) de l'ouverture de sortie (11).
